# EUROPÄISCHE PATENTSCHRIFT

(11) **EP 0 457 750 B1**
(45) Veröffentlichungstag und Bekanntmachung des Hinweises auf die Patenterteilung: **15.12.1993**
(21) Anmeldenummer: 91890092.9
(22) Anmeldetag: 29.04.1991
(51) Int. Cl.: F02B 77/13, F02B 67/00

(54) **Flüssigkeitsgekühlte Brennkraftmaschine**
Internal combustion engine with cooling liquid
Moteur à combustion interne à refroidissement liquide

(30) Priorität: 16.05.1990 AT 1086/90
(43) Veröffentlichungstag der Anmeldung: 21.11.1991
(73) Patentinhaber: Laimböck, Franz, Dipl.Ing.Dr., A-8051 Graz-Thal (AT)
(72) Erfinder: Laimböck, Franz, Dipl.Ing.Dr., A-8051 Graz-Thal (AT)
(74) Vertreter: Hübscher, Heiner, Dipl.-Ing.

(56) Entgegenhaltungen:
- EP-A- 3 637 890
- DE-A- 3 637 890
- FR-A- 2 351 319
- FR-A- 2 359 326
- US-A- 3 926 157
- US-A- 4 719 892

## Beschreibung

Die Erfindung betrifft eine flüssigkeitsgekühlte Brennkraftmaschine mit kolbengesteuertem Auslaß, insbesondere Zweitakt-Brennkraftmaschine, die mit einer Licht- bzw. Zündlichtmaschine sowie einer Schmierölpumpe ausgestattet ist und bei der der Zylinderkopf unter Vermeidung metallischer Berührung eine gegen ihn abgedichtete, den Kühlflüssigkeitsraum bildende Kappe besitzt, die über den Zylinder etwa bis zum Auslaß reicht und eine kurbelseitige Kappendichtfläche aufweist.

Brennkraftmaschinen dieser Art sind bereits bekannt. Nach der DE-A-36 37 890 erübrigen sich nur teilweise Befestigungsschrauben für die Kappe am Zylinder, da ja die Kappe unter Überdruck stehendes Kühlmittel enthalt und dementsprechend gegen dieses Kühlmittel abdichten muß. Wesentlich ist aber, daß jegliche Maßnahmen zur Verhinderung der Schallabstrahlung von der Licht- bzw. Zuglichtmaschine und der Schmierölpumpe, die ja an der Brennkraftmaschine in der Regel unmittelbar angeordnet sind, fehlen, so daß die Schallabstrahlung von diesen Maschinenteilen überhaupt ungehindert erfolgt.

Es ist zwar auch schon bekannt, Nebenaggregate, die benachbart an der Kurbelwelle vorgesehen sind, mit einem geräuschmindernden Deckel zu versehen (EP-A-304 553), der an dem Kurbelwellengehäuse oder dem Maschinengehäuse befestigt ist, jedoch erfolgt hier die Befestigung dieser Deckel mit Hilfe von einfachen Schrauben, so daß doch eine merkliche Schallabstrahlung durch die metallische Berührung der Schrauben und der sonstigen Teile erfolgt.

Der Erfindung liegt daher die Aufgabe zugrunde, diese Mängel zu beseitigen und die Schwingungsanregung durch das Frequenzsektrum der Brennkraftmaschine auf ein Mindestmaß herabzusetzen bzw. die Körperschallübertragung weitgehend zu unterbinden.

Die Erfindung löst die gestellte Aufgabe dadurch, daß sowohl die Schmierölpumpe als auch die Licht- bzw. Zündlichtmaschine mit Deckeln versehen sind, die ebenso wie die Kappe unter Zwischenlage von Weichdichtungen und unter Vermeidung metallischer Berührung am Kurbel- bzw. Maschinengehäuse gehalten sind, wobei die Kappe und die Deckel für die Schmierölpumpe zu ihrer Befestigung auf Anschlag angezogene Bundschrauben besitzen, zwischen deren Kopf und der Kappe bzw. dem Deckel eine Beilagscheibe mit anvulkanisierter Gummischicht eingelegt ist.

Es sind also nicht nur die Kappe, sondern auch die beiden Gehäusedeckel vom Kurbel- bzw. Maschinengehäuse akkustisch entkoppelt, so daß keine Körperschallübertragung vom Gehäuse auf die Kappe bzw. die Deckel erfolgen kann und von diesen Kapselteilen auch keine Schallabstrahlung zu befürchten ist. Dazu kommt noch, daß die Kappe und der Deckel für die Schmierölpumpe mit auf Anschlag angezogenen Bundschrauben befestigt sind, zwischen deren Schraubenkopf und der Kappe bzw. dem Deckel die Beilagscheiben mit anvulkanisierter Gummischicht eingelegt sind, so daß einerseits eine verläßliche Befestigung der Kappe bzw. des einen Deckels erzielt und anderseits auch eine metallische Berührung vermieden wird. Da es sich um Bundschrauben handelt, können diese nur bis zu einem gewissen Maß angezogen werden, wodurch ein zu starkes Zusammenpressen der Weichdichtungen vermieden wird. Dennoch tritt keine metallische Berührung auf, weil jeweils zwischen dem Schraubenkopf und der Kappe bzw. dem Deckel die Beilagscheibe angeordnet ist. Bei der Abstimmung der Gummihärte muß selbstverständlich darauf geachtet werden, daß die Dichtfunktion gewährleistet bleibt.

Für die Halterung der Licht- bzw. Zündlichtmaschine wird eine besonders günstige Konstruktion dadurch erreicht, daß der Deckel für diese Maschine in einen Stutzen ausläuft, mit dem er in dem zylindrischen Gehäuseteilen für die Licht- bzw. Zündlichtmaschine unter Zwischenlage von O-Ringen schraubenlos eingesteckt ist. Diese Ausbildung verbindet einen festen Sitz, eine einwandfreie akkustische Entkoppelung und güsntige Herstellungskosten miteinander.

In der Zeichnung ist der Erfindungsgegenstand beispielsweise dargestellt, und zwar zeigen
Fig. 1 den Oberteil einer flüssigkeitsgekühlten Brennkraftmaschine im Schnitt durch die Zylinderachse,
Fig. 2 eine Schraubbefestigung als Einzelheit im größeren Maßstab,
Fig. 3 die Kapselung der Ölpumpe im Schnitt durch die Kurbelwellenachse im größeren Maßstab und
Fig. 4 die Abdeckung der Licht- bzw. Zündlichtmaschine im Teilschnitt.

Der Zylinder 1 einer Zweitakt-Brennkraftmaschine weist Überströmkanäle 2 für das Kraftstoff-Luftgemisch und einen Auslaßkanal 3 auf, wobei die Schlitze dieser Kanäle durch den Kolben 4 gesteuert werden. Der obere Teil des Zylinders 1 bzw. der Zylinderkopf 5 sind wassergekühlt, wobei der Zylinderkopf 5 eine gegen ihn abgedichtete, den Kühlflüssigkeitsraum bildende Kappe 6 besitzt, die über den Zylinder 1 etwa bis zum Auslaß 3 reicht und eine kurbelseitige Kappendichtfläche 7 aufweist. Zwischen der Kappendichtfläche 7 und dem Maschinen- bzw. Kurbelgehäuse 8 ist eine Weichdichtung 9 vorgesehen. Zur Befestigung der Kappe 6 am Gehäuse 8 dienen Bundschrauben 10 (Fig. 2), die auf Anschlag angezogen sind und zwischen deren Kopf 11 und der Kappe 6 bzw. dem Kappenflansch jeweils eine Beilagscheibe 12 mit anvulkanisierter Gummischicht 13 eingelegt ist, so daß jegliche metallische Berührung zwischen der Kappe 6 und dem Gehäuse 8 bzw. der Befestigungsschraube 10 vermieden ist. Mit 14 ist ein Thermostat bezeichnet, der keinerlei erfinderische Bedeutung hat.

Aus Fig. 3 ergibt sich, daß für die Schmierölpumpe 15 ebenfalls ein Deckel 16 vorgesehen ist, der am Kurbelgehäuse 8 über eine Weichdichtung 9 anliegt und eine durch einen weiteren Deckel 17 verschließbare Wartungsöffnung 18 aufweist. Die Befestigung des Deckels 16 am Kurbelgehäuse 8 erfolgt in der in Fig. 2 dargestellten Weise. Die Ölpumpe 15 ist nicht am Deckel 16 befestigt, sondern auf einem von Auslegern 19 des Kurbelgehäuses 8 gehaltenen Träger 20, so daß der erforderliche Abstand des Ölpumpen-Antriebszahnrades 21 von der Kurbelwelle 22 konstant bleibt.

Gemäß Fig. 4 läuft der Deckel 23 für die Licht- bzw. Zündlichtmaschine 24 in einen Stutzen 25 aus, mit dem der Deckel 23 in dem zylindrischen Gehäuseteil 8a des Kurbelgehäuses 8 für die Licht- bzw.Zündlichtmaschine 24 unter Zwischenlage von O-Ringen 26 schraubenlos eingesteckt ist.

## Patentansprüche

1. Flüssigkeitsgekühlte Brennkraftmaschine mit kolbengesteuertem Auslaß, insbesondere Zweitakt-Brennkraftmaschine, die mit einer Licht- bzw. Zündlichtmaschine (24) sowie einer Schmierölpumpe (15) ausgestattet ist und bei der der Zylinderkopf (5) unter Vermeidung metallischer Berührung eine gegen ihn abgedichtete, den Kühlflüssigkeitsraum bildende Kappe (6) besitzt, die über den Zylinder (1) etwa bis zum Auslaß (3) reicht und eine kurbelseitige Kappendichtfläche (7) aufweist, dadurch gekennzeichnet, daß sowohl die Schmierölpumpe (15) als auch die Licht- bzw. Zündlichtmaschine (24) mit Deckeln (16, 17; 23) versehen sind, die ebenso wie die Kappe (6) an ihrer Dichtfläche (7) unter Zwischenlage von Weichdichtungen (9; 26) und unter Vermeidung metallischer Berührungen am Kurbel- bzw. Maschinengehäuse (8; 8a) gehalten sind, wobei die Kappe (6) und der Deckel (16, 17) für die Schmierölpumpe (15) zu ihrer Befestigung auf Anschlag angezogene Bundschrauben (10) besitzen, zwischen deren Kopf (11) und der Kappe (6) bzw. dem Deckel (16) eine Beilagscheibe (12) mit anvulkanisierter Gummischicht (13) eingelegt ist.

2. Brennkraftmaschine nach Anspruch 1, dadurch gekennzeichnet, daß der Deckel (23) für die Licht- bzw. Zündlichtmaschine (24) in einem Stutzen (25) ausläuft, mit dem er in dem zylindrischen Gehäuseteil (8a) für die Licht- bzw. Zündlichtmaschine (24) unter Zwischenlage von O-Ringen (26) schraubenlos eingesteckt ist.

## Claims

1. A liquid-cooled internal combustion engine having a piston-controlled exhaust, more particularly a two-stroke internal combustion engine equipped with a dynamo or magneto dynamo (24) and a lubricating oil pump (15) and in which the cylinder head (5) has without metal contact a cap (6) which is sealed off from the cylinder head, forms the cooling liquid chamber, extends over the cylinder (1) approximately as far as the exhaust (3) and has a cap sealing surface (7) on the crank side, characterised in that both the lubricating oil pump (15) and the dynamo or magneto dynamo (24) are provided with covers (16, 17; 23) which, like the cap (6) at its sealing surface (7), are held on the crank case or engine housing (8; 8a) with the interposition of soft gaskets (9; 26) and with the avoidance of metal contact, the cap (6) and the cover (16, 17) for the lubricating oil pump (15) having, for their fixing, collar screws (10) which are tightened to abutment and between whose head (11) and the cap (6) and cover (16) respectively there is inserted a washer (12) having a rubber layer (13) vulcanised thereon.

2. An internal combustion engine according to claim 1, characterised in that the cover (23) for the dynamo or magneto dynamo (24) terminates in a flange (25) by means of which it is inserted without screws and with the interposition of O-rings (26) into the cylindrical housing part (8a) for the dynamo or magneto dynamo (24).

## Revendications

1. Moteur à combustion interne à refroidissement par liquide, avec un échappement commandé par le piston, en particulier moteur à combustion interne à deux temps, équipé d'une génératrice d'éclairage et d'allumage (24), ainsi que d'une pompe à huile de lubrification (15), et dans lequel la culasse (5) comporte un capuchon (6) formant l'enceinte destinée au liquide de refroidissement, appliqué contre elle de façon étanche mais en évitant tout contact métallique, passant sur le cylindre (1) en arrivant à peu près jusqu'à l'échappement (3) et présentant une surface d'étanchéité de capuchon (7), côté vilebrequin,
caractérisé en ce que tant la pompe à huile de lubrification (15) qu'également la génératrice d'éclairage et d'allumage (24) sont pourvues de couvercles (16, 17; 23), maintenus, tout comme le capuchon (6), sur sa surface d'étanchéité (7), avec interposition de joints d'étanchéité souples (9; 26) et en évitant tout contact métallique sur le carter de vilebrequin ou le carter moteur (8; 8a), le capuchon (6) et le couvercle (16, 17) destiné à la pompe à huile de lubrification (15) comportant pour leur fixation des vis à embase (10) serrées sur une butée, une rondelle de garniture (12) dotée d'une couche en caoutchouc (13) vulcanisée étant insérée entre la tête (11) des vis et le capuchon (6).

2. Moteur à combustion interne selon la revendication 1, caractérisé en ce que le couvercle (23) destiné à la génératrice d'éclairage et d'allumage (24) se transforme en une tubulure (25), à l'aide de laquelle il est enfiché, sans vissage, dans la partie de carter (8a) cylindrique destinée à la génératrice d'éclairage et d'allumage (24), avec interposition de joints toriques (26).
